# EUROPÄISCHE PATENTSCHRIFT

(11) **EP 2 549 213 B1**
(45) Veröffentlichungstag und Bekanntmachung des Hinweises auf die Patenterteilung: **05.02.2020**
(21) Anmeldenummer: 12401129.7
(22) Anmeldetag: 29.06.2012
(51) Int. Cl.: F25D 25/02, F25D 31/00

(54) **Fachboden für einen Vorratsschrank sowie Vorratsschrank zur Lagerung und Temperierung von Getränkeflaschen**
Shelf for a storage device and storage device for temperature control and storing of beverage bottles
Sol technique pour une armoire à provisions, ainsi qu'armoire à provisions destinée au stockage et à l'équilibrage thermique des bouteilles de boissons

(30) Priorität: 22.07.2011 DE 102011052080
(43) Veröffentlichungstag der Anmeldung: 23.01.2013
(73) Patentinhaber: Miele & Cie. KG, 33332 Gütersloh (DE)
(72) Erfinder: Kretschmer, Sascha, 33334 Gütersloh (DE); Linke, Patrick, 33611 Bielefeld (DE); Ludwig, Michael, 33332 Gütersloh (DE); Stüker, Stefan, 33397 Rietberg (DE); Süggeler, René, 59581 Warstein (DE)

(56) Entgegenhaltungen:
- EP-A1- 0 576 693
- EP-A1- 1 431 688
- AT-U1- 917
- DE-A1- 10 145 143
- DE-U1-202009 018 017

## Beschreibung

Die Erfindung betrifft einen Fachboden für einen Vorratsschrank zur Lagerung und Temperierung von Getränkeflaschen und/oder andere zylindrische Behälter, insbesondere zur klimatisierten und/oder temperierten Lagerung von Weinflaschen gemäß dem Oberbegriff des Anspruchs 1 sowie einen Vorratsschrank gemäß Anspruch 22.

Es sind Vorratsschränke der vorgenannten Art auf dem Markt, die sich z.B. als Weintemperierschränke zunehmender Beliebtheit erfreuen. Diese Vorratsschränke zur klimatisierten und/oder temperierten Getränkelagerung sind beispielsweise für Weinliebhaber von Bedeutung, die darauf bedacht sind, ihre Weine oder verschiedene Weinsorten exakt bei den erforderlichen Lagertemperaturen aufzubewahren. Darüber hinaus ist es jedoch mit einem derartigen Vorratsschrank möglich, auch andere Getränkesorten wie Bier, Wein, Whisk(e)y gemeinsam oder sortiert zu lagern. Bekannte Vorratsschränke verfügen hierzu über mehrere Klimazonen, in denen unterschiedliche Temperaturen eingeregelt werden können.

In einer weit verbreiteten Ausführungsform von Weintemperierschränken werden für die Lagerung der Weinflaschen Tragroste aus Holz verwendet, die einen aus Quer- und Längsstreben gebildeten Rahmen aufweisen. Die der Auflage von Weinflaschen dienenden Tragstreben sind in diesem Rahmen in Längsrichtung parallel nebeneinander angeordnet und mit dem Rahmen unlösbar verbunden. Die so gebildeten Tragroste sind dabei auf einem im Gerät angeordneten Teleskopschienenmechanismus lösbar und herausziehbar gelagert. Nachteilig bei diesen Tragrosten ist es, dass die starre Anordnung der Tragstreben keine optimale und an unterschiedliche Flaschenformen angepasste Auflagemöglichkeit erlaubt. Außerdem bereitet es hier Schwierigkeiten zusätzliches Zubehör bereitzuhalten oder andere Nutzungsmöglichkeiten vorzusehen. Weiterhin ist bei diesen Tragrosten eine stehende Lagerung der Flaschen im Vorratsschrank ohne zusätzliche Haltemechanismen kaum möglich. Um hier Abhilfe zu schaffen und in diesem Zusammenhang eine flexible Handhabung zu ermöglichen, wurde bereits in der DE 20 2009 018 017 U1 vorgeschlagen, einen Rahmen mit darin lösbar und verstellbar angeordneten Tragstreben vorzusehen. Die Lagefixierung der Tragstreben in dem Rahmen sollte bei dieser Ausführungsform durch miteinander korrespondierende Zahnungen erreicht werden, die jeweils in den Querstreben des Rahmens und an den Enden der Tragstreben angebracht sein müssen. Es ist offensichtlich, dass eine derartige Ausbildung in der Fertigung sehr aufwendig ist und dass eine hinreichende Passgenauigkeit sowie eine vibrationsfreie Auflage der Tragstreben in dem Rahmen kaum herstellbar ist. Aus diesem Grunde hat die hier beschriebene Ausgestaltungsform auch keine praktische Realisierung erfahren.

Eine weitere Ausführungsform eines Kühlgerätes mit herausziehbaren Tragrosten und einer Verstellbarkeit der Tragstreben, gemäß dem Oberbegriff von Anspruch 1, geht aus der DE 101 45143 A1 hervor. Die Tragstreben bestehen hier aus so genannten Stangen, die lösbar und in wählbaren Abständen zueinander in den Rahmen eingesetzt werden können. Die Verbindung zwischen den Querstreben des Rahmens und den Tragstreben soll dadurch hergestellt werden, dass in Bohrungen der Querstreben einzelne Befestigungszapfen eingesetzt werden, die in Sackbohrungen der Tragstreben eingreifen können. Die hier beschriebene Ausbildung zur Aufnahme der Tragstreben in dem Rahmen ist aufwendig in der Herstellung und in der Montage sowie im praktischen Gebrauch für den Benutzer schwierig handhabbar. Deshalb ist auch für die hier vorgeschlagene Lösung bislang keine praktische Realisierung bekannt geworden.

Der Erfindung stellt sich somit das Problem, die vorbeschriebenen Nachteile zu vermeiden und einen Fachboden der Eingangs genannten Art zu schaffen, bei dem die Verstellbarkeit der Tragstreben in einfacher Weise und mit einfachen Mitteln realisiert werden kann. Ferner soll eine flexible Anwendung von unterschiedlichen Nutzungsmöglichkeiten erreicht werden und es sollen sich zusätzliche Einsatzmöglichkeiten innerhalb des Kühlgerätes eröffnen. Erfindungsgemäß wird dieses Problem durch einen Fachboden mit den Merkmalen des uanbhängigen Patentanspruchs 1 gelöst. Vorteilhafte Ausgestaltungen und Weiterbildungen der Erfindung ergeben sich aus den nachfolgenden Unteransprüchen. Ein mit dem erfindungsgemäßen Fachboden ausgerüsteter Vorratsschrank ergibt sich aus Anspruch 23.

Mit der neuen, erfindungsgemäßen Konzeption des Fachbodens lässt sich mit einfachen und kostengünstig herstellbaren Mitteln eine ebenfalls in der Handhabung äußerst einfache Verstellmöglichkeit der Tragstreben innerhalb des Rahmens realisieren.

Die mit der Erfindung erreichbaren Vorteile bestehen weiterhin darin, dass sich durch einfaches Umrüsten neben der liegenden auch die stehende Lagerung von Flaschen verwirklichen lässt. Außerdem können in dem neuartigen Fachboden unterschiedliche Einsätze in einfacher Weise integriert werden und es eröffnen sich dadurch zusätzliche Nutzungsmöglichkeiten für die Genussvorbereitung.

Auch die Bereithaltung von Zubehör im Zusammenhang mit dem Verzehr der Getränke kann hier in unterschiedlichsten Ausführungen ermöglicht werden.

Weiterhin ist es von besonderem Vorteil, dass sich mit dem erfindungsgemäßen Fachboden eine ziemlich vibrationsfreie Lagerung von Flaschen erreichen lässt, was bekanntlich insbesondere für kostbare Weine von erheblicher Bedeutung ist.

Eine erfindungsgemäß zumindest an der hinteren Querstrebe des Fachbodens vorgesehene Markierungshilfe erleichtert dem Benutzer z.B. die Wiederherstellung der Standardeinstellung für die einzusetzenden Tragstreben. Nachdem der Benutzer die Abstände der Tragstreben vorher einmal verändert oder einen Teil der Tragstreben ganz entfernt hatte, kann er zur optimalen Kapazitätsausnutzung das auf die Lagerung von Weinflaschen in der Form von Bordeauxflaschen ausgerichtete Abstandsmaß wieder herstellen. Ferner können Markierungselemente angebracht sein, die bestimmte Abstände für die einzusetzenden Tragstreben zur Aufnahme anderer Flaschenformen oder bestimmte Abstände für die einzusetzenden Einsatzelemente vorgeben.

Insgesamt ergibt sich mit dem erfindungsgemäßen Fachboden eine hohe Flexibilität in der Anwendung des Tragrostes und vielfältige Nutzungsmöglichkeiten in Verbindung mit dem Genuss von weinartigen Getränken.

Ein Ausführungsbeispiel der Erfindung ist in den Zeichnungen rein schematisch dargestellt und wird nachfolgend näher beschrieben. Es zeigt:
- Figur 1:: eine perspektivische Ansicht eines Kühlgerätes zur klimatisierten und/oder temperierten Getränkelagerung;
- Figur 2:: ein erfindungsgemäßer Tragrost in Einzeldarstellung in einer perspektivischen Ansicht;
- Figur 3:: in perspektivischer Ansicht und Explosionsdarstellung und in einem Ausschnitt im Detail eine erste Ausführungsform für den Einsatz der Tragstreben in einem Tragrost gemäß Fig. 2;
- Figur 4:: ein erfindungsgemäßer Tragrost in Einzeldarstellung in einer perspektivischen Ansicht und mit komplett bestückten Tragstreben;
- Figur 5:: den erfindungsgemäßen Tragrost ausschnittsweise in einer perspektivischen Schnittdarstellung;
- Figur 6:: eine zweite Ausführungsform eines Tragrostes und der Verbindungsmittel für die Aufnahme der Tragstreben in dem Tragrost in einer perspektivischen Explosionsdarstellung;
- Figur 7:: eine Ausführungsvariante des Tragrostes in perspektivischer Ansicht mit einer Zusatzvorrichtung zur Höhenverstellung der Tragstreben;
- Figur 8:: eine Ausführungsvariante des Tragrostes in einer speziellen Ausgestaltung zur Aufnahme von Zubehör in perspektivischer Ansicht;
- Figur 9:: eine Ausführungsvariante des Tragrostes mit der Bespannung einer Stoffbahn aus Leder in perspektivischer Ansicht;
- Figur 10:: eine Ausführungsvariante des Tragrostes mit einer geflechtartigen Bespannung in perspektivischer Ansicht;
- Figur 11, 12:: zwei Ausführungsvarianten des Tragrostes mit einem Einsatz und einer daran befestigten Schublade in perspektivischer Ansicht und in Explosionsdarstellung;
- Figur 13, 14:: zwei Ausführungsvarianten des Tragrostes mit einem Einsatz in Form einer Glasscheibe als Abstell- und Arbeitsfläche in perspektivischer Ansicht;
- Figur 15:: in einer Teilansicht einen Tragrost in perspektivischer Ansicht zur Aufnahme von Flaschen und Trinkgläser;
- Figur 16:: in perspektivischer Einzeldarstellung einen Einsatz mit Mulden zur stehenden Aufnahme von Gläsern und einer Weinflasche oder eines Dekanters;
- Figur 17:: in einer Teildarstellung in Vorderansicht das Innere eines Kühlgerätes mit liegend und stehend gelagerten Flaschen;
- Figur 18:: eine Ausführungsvariante des Tragrostes in perspektivischer Darstellung mit einem eingesetzten Einsatzelement;
- Figur 19:: in perspektivischer Darstellung den Tragrost mit einem Einsatz zur Halterung einer Getränkeflasche;
- Figur 20:: in perspektivischer Darstellung ein zwischen zwei Tragstreben eingesetztes Einsatzelement zur Aufnahme von Zubehör, mit Blick in einen verschließbaren Einsatz;
- Figur 21:: in perspektivischer Ansicht einen Tragrost und in Explosionsdarstellung mit speziell ausgebildeten Tragstreben, zur Aufnahme von Gläsern;
- Figur 22:: ausschnittsweise in vereinfachter Schnittdarstellung die gemäß Figur 20 ausgebildeten Tragstreben mit eingehängten Gläsern;
- Figur 23,24:: in perspektivischer Ansicht einen Tragrost mit an den Verbindungsmitteln zum Teleskopschienenmechanismus angebrachten Dämpfungselementen;
- Figur 25:: in perspektivischer Teilansicht und in Explosionsdarstellung einen Tragrost in Verbindung mit dem Teleskopschienenmechanismus;
- Figur 26:: ausschnittsweise in perspektivischer Teilansicht den auf der Innenseite des Vorratsschrankes angeordneten Teil der Auszugsschiene für den Teleskopschienenmechanismus;
- Figur 27, 28:: ausschnittsweise in einer Teilansicht und in vereinfachter Prinzipskizze einen Tragrost mit positionierten Tragstreben in der Werkseinstellung und Markierungshilfen;
- Figur 29:: ausschnittsweise in perspektivischer Ansicht und in Explosionsdarstellung einen Tragrost mit angebrachten Markierungshilfen.

In der Fig. 1 ist beispielhaft ein Kühlgerät 1 bzw. Vorratsschrank für die Aufnahme von Flaschen 18, insbesondere Weinflaschen, bei geöffneter Tür 20 und mit einem teilweise herausgezogenen, auf einem Teleskopschienenmechanismus 8 gelagerten Fachboden 9 gezeigt.

Die fest im Inneren des Kühlgerätes 1 angebrachten Trennböden 22 teilen den Innenraum des Gerätes in Klimazonen I, II III, in denen unterschiedliche Temperaturen eingeregelt werden können, um z. B. die geeigneten Temperaturen für die Lagerung von Sekt oder Champagner sowie Rot- und Weißwein einstellen zu können.

Der Fachboden 9 ist in der gezeigten Ausführung als rahmenartiger Tragrost 2 zur Aufnahme des Lagergutes auf den in Längsrichtung angeordneten Tragstreben 5 ausgebildet. Nachfolgend wird noch näher darauf eingegangen, wie sich der Fachboden durch die Integration diverser Einsatzelemente für unterschiedliche Anwendungsfälle sowie für die Bereithaltung von Zubehör umrüsten lässt, wodurch sich der Fachboden auch als ein so genanntes Genussvorbereitungssegment nutzen lässt.

Die Fig. 2 zeigt den erfindungsgemäß ausgebildeten Tragrost 2 in einer Einzeldarstellung. Innerhalb des aus den Querstreben 11, 12 und den Längsstreben 13, 14 gebildeten Rahmens sind hier fünf Tragstreben 5 in beliebiger Anordnung und mit unterschiedlichen, seitlichen Abständen eingesetzt.

Wie in der Zeichnung zu sehen ist, liegen die Oberseiten der Tragstreben 5 im eingesetzten Zustand etwas unterhalb des Niveaus der Querstreben 11, 12 und auf gleichem Niveau mit den Längsstreben 13, 14 des Tragrostes 2. Durch diese Anordnung bilden sich an den Querstreben 11, 12 Barrierekanten, die ein mögliches Abgleiten der Weinflaschen von dem Tragrost 2 verhindern sollen.

Die in dieser Zeichnung in der Querstrebe 11 bereits gut erkennbaren Verbindungsmittel 3 bilden eine Art Eingriffskontur, die mit an den Tragstreben 5 angebrachten zapfenartige Eingriffselemente 4 zusammenwirken.

Die Verbindungsmittel 3 sind bei dieser Ausführungsform erfindungsgemäß als einteiliges, strangförmiges Profilelement in einer Nut 27 in der Querstrebe eingefügt. Ebenfalls ist hier bereits ersichtlich, dass die in dem Profilelement gebildeten Eingriffskonturen als nach innen offene Eingriffsöffnungen 31 ausgebildet sind.

Die Art und Weise der Verbindungstechnik zwischen den Tragstreben 5 und den Querstreben 11, 12 geht bei dieser Ausführungsform anschaulich aus der Fig. 3 hervor.

Bei dieser Ausführungsform sind die Querstreben 11, 12 zur lösbaren Anordnung der Tragstreben 5 mit Verbindungsmitteln 3 ausgebildet, die eine Reihe von nebeneinander angeordneten Eingriffsöffnungen 31 aufweisen. Die Eingriffsöffnungen 31 sind dabei sowohl von oben als auch auf der zum Inneren des Tragrostes gerichteten Seite offen ausgebildet. In diese Eingriffsöffnungen 31 können die an den Tragstreben 5 angeordneten, stiftartigen Eingriffselemente 4 im Durchgriff eingreifen. Die Eingriffsöffnungen 31 sind deshalb nach innen offen gestaltet, damit Maßtoleranzen und auch eine Längenveränderung bei den aus Holz bestehenden Tragstreben 5 ausgeglichen werden können.

Die an den Querstreben 11, 12 angeordneten Verbindungsmittel 3 sind hier vorzugsweise aus einem elastischen Material, wie z. B. aus Kunststoff ausgebildet. In bevorzugter Ausführung sind die an den Querstreben angeordneten Verbindungsmittel 3 als einteiliges, strangförmiges Profilelement ausgebildet, welches in eine in der Querstrebe 11, 12 eingefräste Nut 27 einsetzbar ist. Ein derartiges Profilelement lässt sich z. B. kostengünstig im Kunststoffspritzverfahren herstellen.

Anstelle eines Kunststoffteils käme auch der Einsatz eines im Stanzverfahren herzustellenden Blechteils in Betracht.

Beispielhaft ist in der Figur 3 eine Tragstrebe 5 dargestellt, die an ihrer Unterseite an beiden Enden je ein Eingriffselement 4 in Form eines Zapfens aufweist. Die Zapfen 4 können in die korrespondierenden Bohrungen 31 der Eingriffskontur 3 eingesetzt werden. Damit wird zwischen dem Rahmen 2 und der Tragstrebe 5 eine lösbare Verbindung geschaffen, wobei eine Lageveränderung der Tragstrebe 5 innerhalb des Rahmens 2 in verschiedenster Anordnung sehr einfach möglich ist.

Die an den Tragstreben 5 angeordneten, stiftartigen Zapfen 4 sind in einer vorteilhaften Ausgestaltung kegelstumpfförmig bzw. konisch ausgebildet, was das Einfädeln in die Durchgriffsöffnungen 31 erleichtert. Weiterhin wird durch diese Form dafür gesorgt, dass sich die Zapfen 4 hinreichend festklemmend in den Öffnungen fixieren können. Diese Zapfen 4 sind ebenfalls vorzugsweise aus Kunststoff hergestellt. Möglich wäre es natürlich auch, einen Metallstift zu verwenden. Die stiftartigen Eingriffselemente 4 sind in an der Unterseite der Tragstreben 5 angeordnete Sackbohrungen eingesetzt.

Anhand der Darstellung der Figur 2 in Verbindung mit der Figur 3 ist ersichtlich, dass mehrere Tragstreben 5 in beliebiger Zahl nebeneinander anliegend oder mit unterschiedlichen Abständen zueinander in den Rahmen 2 eingesetzt werden können.

In der Figur 4 ist ein Tragrost 2 mit voll bestückten Tragstreben 5 zu sehen, wie er in dem werkseitigen Auslieferungszustand angeboten wird. Die Abstände zwischen den Tragstreben 5 werden dabei so gewählt, dass Weinflaschen in der Bordeaux-Flaschenform in optimaler Lage und mit optimaler Aufnahmekapazität auf dem Tragrost abgelegt werden können. In den üblichen standardisierten Abmessungen eines Weinschrankes werden wie hier dargestellt innerhalb des Rahmens zwölf Tragstreben 5 eingesetzt.

In der Figur 5 ist der Rahmen des Tragrostes 2 in einer im Schnitt dargestellten Einzelansicht gezeigt, aus der konstruktive Besonderheiten dieses Tragrostes 2 hervorgehen. Die seitlichen Längsstreben 13,14 des Tragrostes 2 sind mit einem rechtwinkligen Profil ausgebildet, um in dem nach außen abgewinkelten Bereich einen Aufnahmeraum für einen Teil des Teleskopschienenmechanismus 8 zu schaffen und eine geeignete Form für das Zusammenwirken mit dem Teleskopschienenmechanismus 8 zu ermöglichen. Weiterhin ist die vordere Querstrebe 12 etwas breiter ausgebildet, so dass sie von vorne gesehen mit ihrer oberen Kante als auch mit ihrer unteren Kante über das Niveau der Längskanten 13, 14 hinausragt. Dadurch wird erreicht, dass im oberen Bereich eine Barrierekante gebildet wird, die das ungewollte Abgleiten der auf dem Tragrost 2 liegenden Flaschen verhindert. Weiterhin verdeckt die Querstrebe 12 den Einblick in den Aufnahmeraum 66 der Längsstreben 13, 14, so dass der darin eingreifende Teleskopschienenmechanismus 8 optisch nicht störend wirken kann. In dieser Darstellung ist auch sehr gut zu erkennen, wie sich die Verbindungsmittel 3 form- und kraftschlüssig in die Querstreben 11, 12 einfügen.

Aus der Figur 6 geht ein Tragrost 2 in einer weiteren Ausgestaltung hervor, bei dem die vordere und die hintere Querstrebe 11, 12 sowie die seitlichen Längsstreben 13, 14 ebenfalls einen Rahmen bilden, in dem in Längsrichtung ausgerichtete Tragstreben 5 lösbar und verstellbar angeordnet werden können, wie dies in der Zeichnung durch den symbolisch dargestellten Pfeil angedeutet wird.

Entlang der Querstreben 11, 12 sind im Innern des Rahmens die Verbindungsmittel 3 mit einer Art Eingriffskontur angebracht, die im vorliegenden Beispiel aus einer zum Innen des Rahmens gerichteten Schiene 33 besteht. In dieser Schiene 33 sind mit gleichem Abstand zahlreiche, jeweils in eine Öffnung 31 mündende Schlitze 32 eingelassen. Die Öffnung 31 und die Schlitze 32 sind dabei erfindungsgemäß als von oben offene und zum Inneren hin offene Eingriffsöffnungen 31 ausgebildet.

Auch mit einer derartigen Ausbildung der Verbindungsmittel 3 und den Eingriffskonturen ist es in einfacher Weise möglich, verschiedene Tragstreben 5 in den Rahmen des Tragrostes 2 lösbar und verstellbar einzusetzen.

Die Schiene mit den Eingriffskonturen 3 kann entweder als separates Teil unterhalb oder auf der Innenseite der Querstreben 11, 12 befestigt werden. Die vorzugsweise aus Holz gefertigten Querstreben 11, 12 können mit den Verbindungsmittel 3 aber auch als einteiliges Formteil ausgebildet sein.

Mit dem Begriff" Eingriffsöffnungen 31" ist zu verstehen, dass das an den Tragstreben 5 angebrachte stiftartige Eingriffselement beim Einsetzen in den Rahmen von oben in eine Öffnung des Verbindungsmittels 3 eintauchen kann, und dass ein gewisses Spiel zwischen den Eingriffsöffnungen 31 und den Eingriffselementen 4 vorhanden ist, wodurch ein Toleranzausgleich und ein Ausgleich aufgrund der Materialausdehnung der aus Holz bestehenden Tragstreben 5 stattfinden kann.

Der Abstand der Eingriffsöffnungen 31 in den Verbindungsmitteln 3 der Querstreben 11, 12 ist auch hier derart mit der Breite der Tragstreben 5 und der Anordnung der korrespondieren Eingriffselemente 4 abgestimmt, dass die Tragstreben 5 in einem beliebigen Abstand zueinander oder direkt aneinander anliegend im Rahmen einsetzbar sind.

In der Fig. 7 ist ein Tragrost 2 dargestellt, bei dem die hintere Querstrebe 11 mit einem Aufsatzteil 6 versehen ist, um eine schräg gestellte Auflagemöglichkeit für die zu lagernden Weinflaschen zu schaffen. Durch diese Ausgestaltungsform sind die Etiketten der aufgenommenen Weinflaschen besser zu erkennen. Dieses Aufsatzteil 6 weist ebenfalls die erfindungsgemäßen Verbindungsmittel 3 auf. Weiterhin sind an dem Aufsatzteil 6 und der hinteren Querstrebe 11 hier nicht näher dargestellte Mittel vorgesehen, die eine leicht lösbare und verbindbare Kopplung dieser Teile gestatten. Das Aufsatzteil 6 und die hintere Querstreben 11 können natürlich auch einteilig ausgebildet sein.

In der Fig. 8 ist eine weitere Ausgestaltung eines Tragrostes 2 abgebildet, bei dem in der vorderen, etwas breiter ausgelegten Querstrebe 12 des Rahmens an der Oberseite Ausnehmungen eingearbeitet sind, in die Zubehörteile 40 eingelegt werden können, wie z. B. Ausgießer, Flaschenöffner usw. Als Alternative käme auch in Betracht, diesen Bereich als separates Teil auszubilden, welches auf die vordere Querstrebe12 aufgesetzt bzw. angekoppelt werden könnte.

Die Fig. 9 zeigt einen Tragrost 2, der mit einer Stoffbahn 50 - hier vorzugsweise aus Leder - bespannt ist. Mittels der darunter in geeigneten Abständen angeordneten Tragstreben 5 lassen sich muldenförmige Aufnahmen z.B. für die Lagerung von Weinflaschen bilden, wie dies aus der Zeichnung anschaulich hervorgeht. Eine derartige Ausführung könnte insbesondere für eine höherwertige Ausstattung bzw. für besonders edle Weine in Frage kommen. Anstelle einer Stoffbahn aus Leder bieten sich auch Ausführungen an, die aus einem anderen geeigneten Material, wie hier z. B. aus einem Geflechtmaterial 51 bestehen (Fig. 10).

Die Figuren 11 bis 14 zeigen Anwendungsmöglichkeiten von speziellen Einsätzen, die in den erfindungsgemäßen Tragrost 2 eingesetzt werden können.

In den Fig. 11 u. 12 sind Ausführungsvarianten dargestellt, bei denen ein Einsatz 10 unterhalb seines Tragbodens 53 einen Schubkasten 54 aufweist, der in einer entsprechenden Auszugsvorrichtung 55 ausziehbar gelagert ist. Dieses Zusatzteil kann derart dimensioniert sein, dass nur ein Teil (Fig. 8) oder der gesamte Teil (Fig.9) des Tragrostes ausgefüllt wird.

In einer anderen Ausgestaltung könnten auch unterhalb der Tragstreben 5 und/oder der Längsstreben 13, 14 des Tragrostes 2 Auszugsvorrichtungen 55 für die herausziehbare Anordnung eines Schubkastens 29 befestigt sein, was eine individuelle und flexible Gestaltung hinsichtlich der Größe der Schubkästen 54 ermöglicht.

Die Ausführungsformen gemäß Fig. 13 und 14 zeigen einen Tragrost 2, bei dem ein Einsatz 10 teilweise oder vollflächig mit einer Glasplatte 56 formbündig in dem Tragrost 2,eingesetzt werden kann. Damit wird eine Abstellfläche oder Arbeitsfläche geschaffen, die zur Vorbereitung des Getränkeverzehrs oder für den zusätzlichen Verzehr begleitender Genussmittel genutzt werden kann. Im seitlichen Bereich sind hier Bügel angebracht, die eine Art seitliche Reling 57 bilden und auch als Handgriff für die Handhabung dieses Einsatzes 10 gedacht sind.

Die Einsätze 10, wie sie beispielhaft aus den Figuren 11 bis 14 hervorgehen, können in ihrem Aufbau derart gestaltet sein, dass sie auf den Tragstreben 5 und/oder auf den Längsstreben 13, 14 aufliegen. Es ist aber auch möglich, dass die Einsätze 10 nur auf den an den Querstreben 11, 12 angebrachten Verbindungsmitteln 3 zur Auflage kommen.

In der Figur 15 ist in einer Teilansicht ein Tragrost 5 in einem Weinschrank im teilweise herausgezogenen Zustand dargestellt. Auf dem Tragrost 2 sind seitlich Weinflaschen 18 abgelegt und in der Mitte ist ein Einsatz 10 eingefügt, auf dem Trinkgläser 60 oder zusätzlich auch Flaschen abgestellt werden können.

Ein hierfür geeigneter Einsatz 10 ist in Figur 16 als Einzelheit dargestellt. Die unterschiedlich dimensionierten muldenförmigen Ausnehmungen 60 und 61 in dem Tragboden 53 dienen zur Aufnahme von Trinkgläsern und/oder Flaschen oder auch eines Dekantergefäßes. Die Handgriffe 62 dienen der herausnehmbaren Handhabung dieses Einsatzes 10.

Die Fig. 17 zeigt ausschnittsweise einen Blick in das Innere des Weinschrankes und verdeutlicht in Verbindung mit Fig. 18 die variablen und flexiblen Nutzungsmöglichkeiten des erfindungsgemäßen Tragrostes 2.

Im Bereich der unteren Klimazone III sind hier drei übereinander angeordnete Tragroste 2 gezeigt, wobei im mittleren Tragrost 2 durch Weglassung einiger Tragstreben 5 eine Öffnung 24 entstanden ist, durch die die auf dem unteren Tragrost 2 stehend gelagerten Flaschen 18 hindurchragen können. Im unteren Tragrost 2 sind unterhalb dieser Öffnung mehrere, unmittelbar nebeneinander angeordnete Tragstreben 5 eingesetzt, so dass hier die Abstellfläche für die stehende Lagerung der Flaschen 18 gebildet ist. Daneben ist in diesem Tragrost 2 noch die Anordnung eines Einsatzes 10 zu sehen, worauf nachstehend noch näher eingegangen wird. Die übrigen Flaschen 18 innerhalb dieser Klimazone III des Vorratsschrankes 1 sind wie gezeigt in herkömmlicher Weise liegend gelagert.

Eine Besonderheit des in der Figur 18 im Detail gezeigten Fachbodens 9 besteht darin, dass hier zwischen dem Rahmen des Tragrostes 2 und einer Tragstrebe 5 ein Einsatz 10 eingesetzt ist. Dieser Einsatz 10 kann als Ablage für Gegenstände oder als Arbeitsfläche für die Verzehrvorbereitung von Getränken und Speisen, wie z. B. Käse und Brot dienen. Gleichzeitig kann der Einsatz 10 als herausnehmbares Tablett verwendet werden, wobei der in der Zeichnung dargestellte Aufbau 42 die Funktion als Reling oder als Handgriff ausüben kann.

Neben diesem Einsatz sind mehrere unmittelbar nebeneinander angeordnete Tragstreben 5 in dem Tragrost 2 eingesetzt, so dass sich hier eine weitere Abstellfläche z. B. für Flaschen und andere Gegenstände ergibt. In dem Bereich neben dieser Abstellfläche können weitere Tragstreben 5 oder andere Einsätze je nach Bedarf vorgesehen werden. Es kann aber auch - wie in Figur 18 gezeigt - eine Öffnung 24 freigelassen werden, um einen Freiraum für unterhalb des Fachbodens aufrecht stehende Flaschen zu schaffen, wie dies in Fig. 17 der Fall ist.

Um die vorstehend beschriebenen Funktionalitäten zu ermöglichen und variable Einsatzmöglichkeiten zu schaffen kann der Tragrost 2 auch hier so ausgebildet sein, dass die Oberflächen der den Rahmen des Tragrostes 2 bildenden Längstreben 13, 14 sowie die Tragstreben 5 auf das gleiche Höhenniveau ausgerichtet sind. Somit können Einsätze 10 mit ihren seitlichen Abstützbereichen auf den Tragstreben und/oder den Längstreben 13, 14 des Rahmens aufliegen. Weiterhin ist es auch möglich, dass die Einsätze innerhalb des Rahmens auf den nach Innen abstehenden Verbindungsmitteln 3 zur Auflage kommen.

Sollten die Längstreben 13, 14 oder die Tragstreben auf der Oberseite mit einem unterschiedlichen Niveau ausgerichtet sein, wären diese Höhenunterschiede natürlich durch hier nicht näher gezeigte Abstandselemente auszugleichen.

In Fig. 19 ist ein mit dem Tragrost 2 koppelbarer Einsatz 10 gezeigt, der als Zubehörteil in Form einer Flaschenhalterung 64 ausgebildet ist. Dieser Einsatz kann an der Unterseite seines Tragbodens 53 zur Verbesserung der Standfestigkeit auf den Tragstreben 5 mit einem Antirutschmaterial versehen sein. Wenn dies nicht ausreicht, kann der Tragboden 53 über hier nicht näher gezeigte Verriegelungsmittel an den Tragstreben 5 in geeigneter Weise befestigt werden.

Eine andere Ausführungsvariante eines Einsatzes 10 ist in der Figur 20 gezeigt. Hierbei wird der Einsatz 10 als Aufnahmebox bzw. als Kasten zur Aufnahme und Bereithaltung von diversen Utensilien verwendet.

Im hier gezeigten Beispiel besteht der Einsatz 10 aus einem Kasten 58, der durch einen Deckel 23 verschließbar ist. In dem Kasten ist für jeden der drei dargestellten Gegenstände 15, 16, 17 je eine negative Kontur vorhanden, so dass die Gegenstände lagefixiert in dem Einsatz 10 aufgenommen sind. Zur Erleichterung der Entnahme der Gegenstände 15, 16, 17 aus dem Einsatz 10 sind darüber hinaus jeweils Griffmulden 25 im Bereich der Gegenstände 15, 16, 17 vorhanden. Der Einsatz ist hierbei seitlich auf zwei Tragstreben 5 aufgesetzt, was in der Figur 10 nur andeutungsweise dargestellt ist.

Die Figuren 21 und 22 zeigen eine weitere interessante Ausgestaltung und verwendbare Funktionalität der Tragstreben 5. Hier sind unterhalb der Tragstreben 5 Aufnahmevorrichtungen 65 für die hängende Lagerung von Trinkgläsern 7 angebracht. Die Aufnahmevorrichtungen 65 sind dabei als einfache Winkelprofile ausgebildet. Zwei jeweils entgegengesetzt zueinander ausgerichtete Winkelprofile 65 können die Aufnahmevorrichtungen z. B. für ein stielförmiges Trinkglas bilden, wie es in Fig. 22 zu sehen ist.

Aus den Fig. 23, 24 u. 25 sind Lösungen ersichtlich, wie eine erschütterungsfreie bzw. vibrationsfreie Verbindung zwischen dem Teleskopschienenmechanismus 8 und dem Tragrost 2 herbeigeführt werden kann. Dazu können die auf dem Teleskopschienenmechanismus 8 gelagerten Tragroste 2 mit Dämpfungsmitteln 44 ausgestattet werden. Bei dem Beispiel gemäß Fig. 23 sind die am Tragrost 5 angeordneten Dämpfungsmittel 44 für den Eingriff in den Teleskopschienenmechanismus 8 als Federbeine ausgebildet. In dem Beispiel gemäß Fig. 24 ist vorgesehen, an dem Tragrost Formelemente aus Silikon anzubringen, die in entsprechende Aufnahmen des Teleskopschienenmechanismus 8 formschlüssig eingreifen können.

In der Fig. 25 ist eine einfache Lösung gezeigt, bei der als Dämpfungsmittel 44 ein elastisches Formteil 45, beispielsweise ein Gummiteil, vorgesehen ist, welches in Öffnungen 46, 47 der Längsstreben 13, 14 eingreifen kann und welches auf die Tragzapfen 81 der Teleskopschiene 8 aufgestülpt werden kann. In vorteilhafter Ausgestaltung sind die Öffnungen 47 auf einer der Längsstreben 13, 14 oval oder als Langloch ausgebildet, um das Aufsetzen des Tragrostes 2 auf die Teleskopschiene 8 zu erleichtern.

Die Figur 26 veranschaulicht ausschnittsweise und im Schnitt in einer Einzeldarstellung einen Teleskopschienenmechanismus 8 ohne aufgesetzten Tragrost 2. Um die Mechanik des Teleskopschienenmechanismus 8 innerhalb des Vorratsschrankes 1 zu schützen und in einer optisch ansprechenden Weise abzudecken, ist hier auf den Teleskopschienenmechanismus 8 eine Abdeckung 19 aufgesetzt. Diese im Querschnitt annähernd U-förmige Abdeckung 19 ist aus Kunststoff hergestellt und wird auf den Teleskopschienenmechanismus 8 aufgesetzt. Der Teleskopschienenmechanismus 8 ist im vorliegenden Fall seinerseits auf einer erhabenen Kontur 26 des Vorratsschrankes montiert, die quasi einen Befestigungsbock für den Teleskopschienenmechanismus 8 bildet. Die Fixierung der Abdeckung 19 an dem Teleskopschienenmechanismus 8 oder an der Innenwand des Vorratsschrankes 1 kann über entsprechende Klemm- oder Rastverbindungselemente erfolgen.

In einer vorteilhaften Ausgestaltung kann die Fixierung durch mittels Magnetkraft zusammenwirkende Halteelemente an dem Teleskopschienenmechanismus 8 oder der an der Innenwand des Vorratsschrankes 1 bewirkt werden. Bei der in Figur 26 dargestellten Ausführung sind auf der Innenseite der Abdeckung 19 Magnetelemente 83 aufgeklebt, die mit dem aus Metall bestehenden Teil 82 des Teleskopschienenmechanismus 8 für die ausreichende Fixierung der Abdeckung 19 auf dem Teleskopschienenmechanismus 8 sorgen.

Eine besonders nützliche Zusatzeinrichtung wird durch die Ausgestaltung des Fachbodens mit Markierungselementen 43 erzielt, wie dies anhand der Figuren 27 bis 29 erläutert wird.

In den Ausschnittsdarstellungen der Figuren 27 und 28 ist der Tragrost 2 einmal mit und einmal ohne die Tragstreben 5 gezeigt. Die auf den Verbindungsmitteln 3 angedeuteten Markierungselemente 43 weisen den Benutzer darauf hin, wo die Tragstreben 5 in der Standardeinstellung (Fig. 28) platziert werden müssen.

Diese Markierungselemente 43 dienen in erster Linie dazu, vorbestimmte Positionen für die Platzierung der Tragstreben zu finden. Weiterhin kann die Standard- bzw. Werkseinstellung mit dem optimalen Durchschnittsabstand benachbarter Tragstreben 5 wieder hergestellt werden, um die Lagerung möglichst vieler Flaschen gemäß dem Bordeauxflaschen-Standard auf einem Tragrost zu ermöglichen.

In der Figur 29 sind Beispiele für die Anbringung der Markierungselementen 43 gezeigt. Hierbei können im Bereich der hinteren und auch der vorderen Querstrebe 11, 12 und/oder dieser zugeordneten Verbindungsmittel 3 die Markierungselemente 43 zur Aufnahme der Tragstreben 5 in verschiedener Form angeordnet werden. Dies kann durch eine Beschriftung, Eingravierungen, farbliche Gestaltung sowie durch zusätzliche Markierungsträger wie Klebestreifen oder dergleichen realisiert werden.

**Bezugszeichenliste:**

| | |
|---|---|
| 1. Vorratsschrank | 22. Trennboden |
| 2. Tragrost | 23. Deckel |
| 3. Verbindungsmittel (Eingriffskonturen) | 24. Öffnung |
| 31. Eingriffsöffnungen | 25. Griffmulde |
| 32. Schlitze | |
| 33. Schiene | 26. Kontur |
| 4. Eingriffselement (zapfenartig) | 27. Nut |
| 5. Tragstrebe | 28. Auszugsvorrichtung |
| 6. Aufsatzteil | 29. Schubkasten |
| 7. Trinkgläser | 40. Zubehörteile |
| 8. Teleskopschienenmechanismus | 43. Markierungselemente |
| 81 Tragzapfen | 44 Dämpfungsmittel |
| 82 Teil des Teleskopschienenmechanismus | 45 Formteil |
| | 46 Öffnungen |
| 83 Magnetelemente | 47 Öffnungen, Langloch |
| 9. Fachboden (Genussvorbereitungssegment) | 50 Stoffbahn/Leder |
| | 51 Geflecht |
| 10. Einsatz | 52 Ausnehmungen, muldenförmig |
| 11. Querstrebe, hinten | 53 Tragboden |
| 12. Querstrebe, vorne | 54 Schubkasten |
| 13. Längsstrebe, links | 55 Auszugsvorrichtung |
| | 56 Glasplatte |
| 14. Längsstrebe, rechts | 57 Reling (Bügel) |
| 15. Gegenstand | 58 Kasten |
| 16. Gegenstand | 60 Ausnehmungen |
| | 61 Ausnehmungen |
| 17. Gegenstand | 62 Handgriff, DekBrett |
| 18. Flasche | 63 Aufbau, (Reling, Handgriff) |
| | 64 Flaschenhalterung |
| 19. Abdeckung | 65 Aufnahmevorrichtung |
| 20. Tür | 66 Aufnahmeraum |
| 21. Sichtfenster | I, II, III Klimazone des Vorratsschrankes |

## Patentansprüche

1. Fachboden für einen Vorratsschrank zur Lagerung und Temperierung von Getränkeflaschen und/oder andere zylindrische Behälter, insbesondere zur klimatisierten und/oder temperierten Lagerung von Weinflaschen, umfassend
einen rahmenartigen Tragrost zur Aufnahme des Lagergutes sowie zur Aufnahme von im Zusammenhang mit dem Lagergut stehendes Zubehör,
einen aus Quer- und Längsstreben gebildeten Rahmen mit innerhalb des Rahmens über Verbindungsmittel lösbar und verstellbar angeordneten Tragstreben,
und wobei der Tragrost im Zusammenwirken mit einem Teleskopschienenmechanismus im Vorratsschrank herausziehbar ausgebildet ist, und wobei die Querstreben (11, 12) zur lösbaren Anordnung der Tragstreben (5) mit Verbindungsmitteln (3) ausgebildet sind, die eine Reihe von nebeneinander angeordneten Eingriffsöffnungen (31) aufweisen, in die an den Tragstreben (5) angeordnete, stiftartige Eingriffselemente (4) eingreifen, **dadurch gekennzeichnet, dass** die Eingriffsöffnungen (31) einen Bereich aufweisen, in dem die Eingriffselemente (4) fixierend oder klemmend aufgenommen werden und dass daran anschließend ein Öffnungsbereich ausgebildet ist, der für einen Toleranzausgleich für die eingesetzten Tragstreben (5) bewirkt.

2. Fachboden für einen Vorratsschrank nach Anspruch 1,
**dadurch gekennzeichnet,**
**dass** die Eingriffsöffnungen (31) auf der zum Inneren des Tragrostes (2) gerichteten Seite offen ausgebildet sind.

3. Fachboden für einen Vorratsschrank nach einem oder mehreren der vorhergehenden Ansprüche 1 bis 2,
**dadurch gekennzeichnet,**
**dass** die an den Querstreben (11, 12) angeordneten Verbindungsmittel (3) als einteiliges, strangförmiges Profilelement ausgebildet sind und in eine in den Querstreben (11, 12) eingefrästen Nut eingesetzt sind.

4. Fachboden für einen Vorratsschrank nach Anspruch 3,
**dadurch gekennzeichnet,**
**dass** die an den Querstreben (11, 12) angeordneten Verbindungsmittel (3) aus einem elastischen Material, vorzugsweise aus Kunststoff ausgebildet sind.

5. Fachboden für einen Vorratsschrank nach einem oder mehreren der vorhergehenden Ansprüche 1 bis 4,
**dadurch gekennzeichnet,**
**dass** die an den Tragstreben (5) angeordneten, stiftartigen Eingriffselemente (4) kegelstumpfförmig oder konisch ausgebildet sind und in an der Unterseite der Tragstreben (5) angeordnete Sackbohrungen eingesetzt sind.

6. Fachboden für einen Vorratsschrank nach einem oder mehreren der vorhergehenden Ansprüche 1 bis 5,
**dadurch gekennzeichnet,**
**dass** der Abstand der Eingriffsöffnungen (31) in den Verbindungsmitteln (3) der Querstreben (11, 12) derart mit der Breite der Tragstreben (5) und der Anordnung der korrespondieren Eingriffselemente (4) abgestimmt ist, dass die Tragstreben (5) in einem bestimmten Standardabstand, in einem beliebigen Abstand zueinander oder aneinander anliegend im Tragrost (2) einsetzbar sind.

7. Fachboden für einen Vorratsschrank nach einem oder mehreren der vorhergehenden Ansprüche 1 bis 6,
**dadurch gekennzeichnet,**
**dass** die vordere Querstrebe (12) des Tragrostes (2) breiter ausgeführt ist als die hintere Querstrebe (11) und an der Oberseite Ausnehmungen aufweist, in die Zubehörteile (40) einlegbar sind.

8. Fachboden für einen Vorratsschrank nach einem oder mehreren der vorhergehenden Ansprüche 1 bis 6,
**dadurch gekennzeichnet,**
**dass** der Tragrost (2) und die darin angeordneten Tragstreben (5) derart ausgebildet sind, dass Einsatzelemente (10) zur Aufnahme von Zubehör oder Zusatzvorrichtungen, Arbeitsflächen zur Genussvorbereitung oder als Stellflächen für Flaschen und/oder Gläser in dem Fachboden (2) integrierbar sind, wobei die Abstützbereiche der Einsatzelemente (10) auf den Tragstreben (5) und/oder den Querstreben (11, 12) und/oder den Längsstreben (13, 14) des rahmenförmigen Tragrostes (2) und/oder auf den an den Querstreben angeordneten Verbindungsmitteln (3) zur Auflage kommen können.

9. Fachboden für einen Vorratsschrank nach Anspruch 8,
**dadurch gekennzeichnet,**
**dass** das Einsatzelement (10) einen Tragboden (53) aufweist, an dessen Unterseite ein herausziehbarer Schubkasten (54) angeordnet ist.

10. Fachboden für einen Vorratsschrank nach Anspruch 8,
**dadurch gekennzeichnet,**
**dass** das Einsatzelement (10) von einer Glasplatte (56) gebildet wird, und dass die Glasplatte (56) an ihrer Oberseite im seitlichen Bereich einen bügelförmigen Aufbau in Form einer Reling (57) aufweist, die auch als Handgriff zur Handhabung des Einsatzelementes (10) dient.

11. Fachboden für einen Vorratsschrank nach Anspruch 8,
**dadurch gekennzeichnet,**
**dass** das Einsatzelement (10) von einem Tragboden (53) gebildet wird, in dem muldenförmige Ausnehmungen (60) und (61) zur Aufnahme von Flaschen (18) oder sonstigen Gefäßen und/oder zur Aufnahme von Trinkgläsern (7) angeordnet sind,
und **dass** an der Oberseite im seitlichen Bereich des Tragbodens (53) Handgriffe (62) angebracht sind.

12. Fachboden für einen Vorratsschrank nach Anspruch 8,
**dadurch gekennzeichnet,**
**dass** das Einsatzelement (10) als ein mit einem Deckel (23) ausgerüsteter Kasten (58) zur Aufnahme von Zubehörteilen (15, 16, 17) ausgebildet ist, die in den Zubehörteilen angepassten Ausnehmungen einlegbar sind und wobei an den Ausnehmungen Griffmulden (25) gebildet sind.

13. Fachboden für einen Vorratsschrank nach einem oder mehreren der vorhergehenden Ansprüche 1 bis 7,
**dadurch gekennzeichnet,**
**dass** unterhalb der Tragstreben und/oder der Längsstreben des Rahmens Auszugsvorrichtungen (28) für die herausziehbare Anordnung eines Schubkastens (29) befestigt sind.

14. Fachboden für einen Vorratsschrank nach einem oder mehreren der vorhergehenden Ansprüche 1 bis 7,
**dadurch gekennzeichnet,**
**dass** unterhalb der Tragstreben (5) Aufnahmevorrichtungen (65) in Form von Profilwinkeln derart angebracht sind, dass zwei dieser Profilwinkel eine Aufnahmevorrichtung (65) für die hängende Aufnahme von Trinkgläsern bilden.

15. Fachboden für einen Vorratsschrank nach einem oder mehreren der vorhergehenden Ansprüche 1 bis 7,
**dadurch gekennzeichnet,**
**dass** in dem Tragrost (2) beabstandete Tragstreben (5) eingesetzt sind, wodurch eine aus Textil, Geflechtmaterial oder Leder bestehende Stoffbahn (30) im Rahmen des Tragrostes (2) und in Verbindung mit den Tragstreben (5) derart eingespannt ist, dass zwischen den Tragstreben (5) für die Aufnahme von Flaschen angepasste Mulden gebildet werden.

16. Fachboden für einen Vorratsschrank nach einem oder mehreren der vorhergehenden Ansprüche 1 bis 7,
**dadurch gekennzeichnet,**
**dass** im Bereich der Querstreben (11, 12) und/oder der dieser zugeordneten Verbindungsmittel (3) zur lösbaren Aufnahme der Tragstreben (5) Markierungselemente (43) angebracht sind.

17. Fachboden für einen Vorratsschrank nach Anspruch 16,
**dadurch gekennzeichnet,**
**dass** die Markierungselemente (43) als Eingravierungen auf den Verbindungsmitteln (3) ausgebildet sind.

18. Fachboden für einen Vorratsschrank nach einem oder mehreren der vorhergehenden Ansprüche 1 bis 17,
**dadurch gekennzeichnet,**
**dass** an der Verbindungsstelle zwischen den Tragrosten (2) und dem Teleskopschienenmechanismus (8) Dämpfungsmittel (44) angeordnet sind.

19. Fachboden für einen Vorratsschrank nach Anspruch 18,
**dadurch gekennzeichnet,**
**dass** als Dämpfungsmittel (44) ein elastisches, hohlprofilartiges Formteil (45) vorgesehen ist, welches auf am Teleskopschienenmechanismus (8) angeordnete Tragzapfen (81) aufgestülpt werden kann und welches beim Aufsetzen des Tragrostes (2) auf den Teleskopschienenmechanismus (8) in an den Längsstreben (13, 14) angeordnete Öffnungen (46, 47) eingreift.

20. Fachboden für einen Vorratsschrank nach Anspruch 19,
**dadurch gekennzeichnet,**
**dass** die Öffnungen (46, 47) auf einer Seite der Längsstreben (13, 14) als Rundloch und auf der anderen Seite oval oder als Langloch ausgebildet sind.

21. Fachboden für einen Vorratsschrank nach einem oder mehreren der vorhergehenden Ansprüche,
**dadurch gekennzeichnet,**
**dass** die seitlichen Längsstreben (13, 14) des Tragrostes (2) aus einem Winkelprofil bestehen, derart, dass der nach außen gerichtete Winkelbereich einen Aufnahmeraum (66) bildet, in den ein Teil des Teleskopschienenmechanismus (8) eingreift.

22. Vorratsschrank zur Aufnahme von Flaschen und andere zylindrische Behälter, insbesondere zur klimatisierten und/oder temperierten Lagerung von Weinflaschen, **dadurch gekennzeichnet, dass** das Gerät über wenigstens einen Fachboden (9) mit den Merkmalen gemäß einem oder mehreren der Ansprüche 1 bis 21 verfügt.

23. Vorratsschrank gemäß Anspruch 22,
**dadurch gekennzeichnet,**
**dass** der im Vorratsschrank (1) befestigte Teleskopschienenmechanismus (8) mit einer aufsteckbaren Abdeckvorrichtung (19) versehen ist, die über Klemm- oder Rastverbindungselemente oder mittels Magnetkraft zusammenwirkende Halteelemente an dem Teleskopschienenmechanismus (8) oder der an der Innenwand des Vorratsschrankes (1) die Fixierung der Abdeckvorrichtung (19) bewirken.

## Claims

1. Shelf for a storage cabinet for storing and controlling the temperature of beverage bottles and/or other cylindrical containers, in particular for storing wine bottles in a climate and/or temperature-controlled manner, comprising
a frame-like support grid for receiving the stored goods and for receiving accessories associated with the stored goods,
a frame formed by transverse and longitudinal struts and having support struts detachably and adjustably arranged within the frame via connecting means,
and the support grid, in cooperation with a telescopic rail mechanism in the storage cabinet, being designed such that it can be pulled out,
and the transverse struts (11, 12) being designed for detachably arranging the support struts (5) via connecting means (3) which have a series of engagement openings (31) arranged next to one another, into which openings pin-like engagement elements (4) arranged on the support struts (5) engage, **characterised in that** the engagement openings (31) have a region in which the
engagement elements (4) are received in a fixing or clamping manner, and **in that** an opening region is formed adjacent thereto, which region causes a tolerance compensation for the inserted support struts (5).

2. Shelf for a storage cabinet according to claim 1,
**characterised in that**
the engagement openings (31) are open on the side facing the interior of the support grid (2).

3. Shelf for a storage cabinet according to one or more of the preceding claims 1 to 2,
**characterised in that**
the connecting means (3) arranged on the transverse struts (11, 12) are formed as a one-piece, strand-shaped profiled element and are inserted into a groove milled into the transverse struts (11, 12).

4. Shelf for a storage cabinet according to claim 3,
**characterised in that**
the connecting means (3) arranged on the transverse struts (11, 12) are formed from a resilient material, preferably from a plastics material.

5. Shelf for a storage cabinet according to one or more of the preceding claims 1 to 4,
**characterised in that**
the pin-like engagement elements (4) arranged on the support struts (5) are frustoconical or conical and are inserted into blind bores arranged on the lower face of the support struts (5).

6. Shelf for a storage cabinet according to one or more of the preceding claims 1 to 5,
**characterised in that**
the spacing of the engagement openings (31) in the connecting means (3) of the transverse struts (11, 12) is matched to the width of the support struts (5) and the arrangement of the corresponding engagement elements (4) such that the support struts (5) can be placed in the support grid (2) at a particular standard spacing, at any spacing from one another or adjacent to one another.

7. Shelf for a storage cabinet according to one or more of the preceding claims 1 to 6,
**characterised in that**
the front transverse strut (12) of the support grid (2) is wider than the rear transverse strut (11) and has recesses on the upper face, into which recesses accessories (40) can be inserted.

8. Shelf for a storage cabinet according to one or more of the preceding claims 1 to 6,
**characterised in that**
the support grid (2) and the support struts (5) arranged therein are designed such that insertion elements (10) for receiving accessories or additional devices, work surfaces for preparing refreshments or placement surfaces for bottles and/or glasses can be integrated in the shelf (2), it being possible for the support regions of the insertion elements (10) to come to rest on the support struts (5) and/or the transverse struts (11, 12) and/or the longitudinal struts (13, 14) of the frame-shaped support grid (2) and/or on the connecting means (3) arranged on the transverse struts.

9. Shelf for a storage cabinet according to claim 8,
**characterised in that**
the insertion element (10) has a support base (53), on the lower face of which a pull-out drawer (54) is arranged.

10. Shelf for a storage cabinet according to claim 8,
**characterised in that**
the insertion element (10) is formed by a glass plate (56), and **in that** the glass plate (56) has a bow-shaped structure in the form of a rail (57) in the lateral region on the upper face thereof, which rail is also used as a handle for handling the insertion element (10).

11. Shelf for a storage cabinet according to claim 8,
**characterised in that**
the insertion element (10) is formed by a support base (53) in which cavity-shaped recesses (60) and (61) for receiving bottles (18) or other vessels and/or for receiving drinking glasses (7) are arranged, and **in that** handles (62) are attached on the upper face in the lateral region of the support base (53).

12. Shelf for a storage cabinet according to claim 8,
**characterised in that**
the insertion element (10) is designed as a box (58) equipped with a lid (23) and intended for receiving accessories (15, 16, 17) which can be inserted into recesses adapted to the accessories, and recessed grips (25) being formed on the recesses.

13. Shelf for a storage cabinet according to one or more of the preceding claims 1 to 7,
**characterised in that**
pull-out devices (28) for the pull-out arrangement of a drawer (29) are fastened below the support struts and/or the longitudinal struts of the frame.

14. Shelf for a storage cabinet according to one or more of the preceding claims 1 to 7,
**characterised in that**
receiving devices (65) in the form of profile angles are attached below the support struts (5) such that two of these profile angles form a receiving device (65) for receiving drinking glasses in a suspended manner.

15. Shelf for a storage cabinet according to one or more of the preceding claims 1 to 7,
**characterised in that**
spaced supporting struts (5) are inserted in the support grid (2), as a result of which a fabric web (30) consisting of textile, braided material or leather is clamped in the frame of the support grid (2) and in conjunction with the support struts (5) such that cavities which are adapted for receiving bottles are formed between the support struts (5).

16. Shelf for a storage cabinet according to one or more of the preceding claims 1 to 7,
**characterised in that**
marking elements (43) are attached in the region of the transverse struts (11, 12) and/or of the connecting means (3) associated therewith for detachably receiving the support struts (5).

17. Shelf for a storage cabinet according to claim 16,
**characterised in that**
the marking elements (43) are formed as engravings on the connecting means (3).

18. Shelf for a storage cabinet according to one or more of the preceding claims 1 to 17,
**characterised in that**
damping means (44) are arranged at the connection point between the support grids (2) and the telescopic rail mechanism (8).

19. Shelf for a storage cabinet according to claim 18,
**characterised in that**
a resilient, hollow profile-like moulded part (45) is provided as a damping means (44), which part can be slipped onto support pins (81) arranged on the telescopic rail mechanism (8) and which part engages into openings (46, 47) arranged on the longitudinal struts (13, 14) when the support grid (2) is placed onto the telescopic rail mechanism (8).

20. Shelf for a storage cabinet according to claim 19,
**characterised in that**
the openings (46, 47) on one face of the longitudinal struts (13, 14) are designed as a round hole and on the other face are designed as an oval or a slot.

21. Shelf for a storage cabinet according to one or more of the preceding claims,
**characterised in that**
the lateral longitudinal struts (13, 14) of the support grid (2) consist of an angle profile such that the outwardly directed angular region forms a receiving space (66) in which a part of the telescopic rail mechanism (8) engages.

22. Storage cabinet for receiving bottles and other cylindrical containers, in particular for storing wine bottles in a climate and/or temperature-controlled manner, **characterised in that** the apparatus has at least one shelf (9) having the features according to one or more of claims 1 to 21.

23. Storage cabinet according to claim 22,
**characterised in that**
the telescopic rail mechanism (8) fastened in the storage cabinet (1) is provided with a slip-on cover device (19) which fixes the cover device (19) on the telescopic rail mechanism (8) or on the inner wall of the storage cabinet (1) via clamping or latching connecting elements or holding elements which interact by means of magnetic force.

## Revendications

1. Tablette de garde-manger destinée au stockage et au contrôle de la température de bouteilles de boisson et/ou d'autres récipients cylindriques, en particulier pour le stockage climatisé et/ou tempéré de bouteilles de vin, comprenant
une grille de support en forme de cadre, destinée à recevoir les produits à stocker et à recevoir les accessoires associés aux produits à stocker,
un cadre formé d'entretoises transversales et longitudinales, avec des entretoises de support disposées de manière amovible et réglable dans le cadre par l'intermédiaire de moyens de liaison,
et la grille de support étant conçue pour être extractible dans le garde-manger en coopération avec un mécanisme de rail télescopique,
et les entretoises transversales (11, 12) étant conçues pour l'agencement amovible des entretoises de support (5) avec des moyens de liaison (3), lesdits moyens de liaison présentant une série d'ouvertures de venue en prise (31) disposées de manière adjacente dans lesquelles viennent en prise des éléments de venue en prise (4) en forme de goupille disposés sur les entretoises de support (5), **caractérisé en ce que** les ouvertures de venue en prise (31) présentent une zone dans laquelle les éléments de venue en prise (4) sont reçus par fixation ou par serrage, et **en ce qu'**une zone d'ouverture est ensuite formée sur celles-ci, laquelle zone d'ouverture réalise une compensation de tolérance pour les entretoises de support (5) insérées.

2. Tablette de garde-manger selon la revendication 1,
**caractérisée en ce**
**que** les ouvertures de venue en prise (31) sont conçues de manière ouverte du côté faisant face à la partie intérieure de la grille de support (2).

3. Tablette de garde-manger selon l'une ou plusieurs des revendications précédentes 1 à 2,
**caractérisée en ce**
**que** les moyens de liaison (3) disposés sur les entretoises transversales (11, 12) sont conçus sous la forme d'un élément profilé monobloc en forme de cordon et sont insérés dans une rainure fraisée dans les entretoises transversales (11, 12).

4. Tablette de garde-manger selon la revendication 3,
**caractérisée en ce**
**que** les moyens de liaison (3) disposés sur les entretoises transversales (11, 12) sont réalisés en un matériau élastique, de préférence en matière plastique.

5. Tablette de garde-manger selon l'une ou plusieurs des revendications précédentes 1 à 4,
**caractérisée en ce**
**que** les éléments de venue en prise (4) en forme de goupille disposés sur les entretoises de support (5) sont conçus de manière tronconique ou conique et sont insérés dans des alésages borgnes disposés sur la face inférieure des entretoises de support (5).

6. Tablette de garde-manger selon l'une ou plusieurs des revendications précédentes 1 à 5,
**caractérisée en ce**
**que** l'espacement des ouvertures de venue en prise (31) dans les moyens de liaison (3) des entretoises transversales (11, 12) est adapté à la largeur des entretoises de support (5) et à l'agencement des éléments de venue en prise (4) correspondants de sorte que les entretoises de support (5) peuvent être insérées dans la grille de support (2) suivant un espacement par défaut déterminé, à n'importe quelle distance les unes des autres ou de manière juxtaposée.

7. Tablette de garde-manger selon l'une ou plusieurs des revendications précédentes 1 à 6,
**caractérisée en ce**
**que** l'entretoise transversale avant (12) de la grille de support (2) est réalisée de manière plus large par rapport à l'entretoise transversale arrière (11) et présente des évidements sur la face supérieure, évidements dans lesquels des accessoires (40) peuvent être insérés.

8. Tablette de garde-manger selon l'une ou plusieurs des revendications précédentes 1 à 6,
**caractérisée en ce**
**que** la grille de support (2) et les entretoises de support (5) qui y sont disposées sont conçues de sorte que des éléments d'insertion (10) peuvent être intégrés pour recevoir des accessoires ou des dispositifs accessoires, des plans de travail pour la préparation, ou en tant qu'étagères pour bouteilles et/ou pour verres dans la tablette (2), les zones de support des éléments d'insertion (10) pouvant s'appuyer sur les entretoises de support (5) et/ou les entretoises transversales (11, 12) et/ou les entretoises longitudinales (13, 14) de la grille de support (2) en forme de cadre et/ou sur les moyens de liaison (3) disposés sur les entretoises transversales.

9. Tablette de garde-manger selon la revendication 8,
**caractérisée en ce**
**que** l'élément d'insertion (10) présente une surface de support (53) sur laquelle est disposé un tiroir extractible (54).

10. Tablette de garde-manger selon la revendication 8,
**caractérisée en ce**
**que** l'élément d'insertion (10) est formé par une plaque de verre (56), et en ce que la plaque de verre (56) présente, sur sa face supérieure dans la zone latérale, une structure en forme d'étrier sous forme de rambarde (57), qui sert également de poignée pour la manipulation de l'élément d'insertion (10).

11. Tablette de garde-manger selon la revendication 8,
**caractérisée en ce**
**que** l'élément d'insertion (10) est formé par une surface de support (53) dans laquelle sont disposés des évidements en forme d'auge (60) et (61) destinés à recevoir des bouteilles (18) ou d'autres conteneurs et/ou à recevoir des verres (7), et en ce que des poignées (62) sont montées sur la face supérieure dans la région latérale de la surface de support (53).

12. Tablette de garde-manger selon la revendication 8,
**caractérisée en ce**
**que** l'élément d'insertion (10) est conçu comme un boîtier (58) équipé d'un couvercle (23) destiné à recevoir des accessoires (15, 16, 17) qui peuvent être insérés dans des évidements adaptés dans les accessoires, et des cavités de préhension (25) étant formées sur les évidements.

13. Tablette de garde-manger selon l'une ou plusieurs des revendications précédentes 1 à 7,
**caractérisée en ce**
**que** des dispositifs d'extraction (28) destinés à l'agencement extractible d'un tiroir (29) sont fixés en dessous des entretoises de support et/ou des entretoises longitudinales du cadre.

14. Tablette de garde-manger selon l'une ou plusieurs des revendications précédentes 1 à 7,
**caractérisée en ce**
**que** des dispositifs de réception (65) sous la forme d'angles de profil sont montés en dessous des entretoises de support (5) de sorte que deux de ces angles de profil forment un dispositif de réception (65) pour la réception en suspension de verres à boire.

15. Tablette de garde-manger selon l'une ou plusieurs des revendications précédentes 1 à 7,
**caractérisée en ce**
**que** des entretoises de support (5) espacées sont insérées dans la grille de support (2), si bien qu'une bande de tissu (30) en textile, en matériau tressé ou en cuir est serrée dans le cadre de la grille de support (2) et en liaison avec les entretoises de support (5) de sorte que des cavités adaptées sont formées entre les entretoises de support (5) destinées à recevoir des bouteilles.

16. Tablette de garde-manger selon l'une ou plusieurs des revendications précédentes 1 à 7,
**caractérisée en ce**
**que** des éléments de marquage (43) sont prévus dans la zone des entretoises transversales (11, 12) et/ou des moyens de liaison (3) qui leur sont associés, pour recevoir de manière amovible les entretoises de support (5).

17. Tablette de garde-manger selon la revendication 16,
**caractérisée en ce**
**que** les éléments de marquage (43) sont réalisés sous forme de gravures sur les moyens de liaison (3).

18. Tablette de garde-manger selon l'une ou plusieurs des revendications précédentes 1 à 17,
**caractérisée en ce**
**que** des moyens d'amortissement (44) sont disposés sur le point de jonction entre les grilles de support (2) et le mécanisme de rail télescopique (8).

19. Tablette de garde-manger selon la revendication 18,
**caractérisée en ce**
**qu'**une pièce moulée élastique (45) du type profilé creux est prévue comme moyen d'amortissement (44), laquelle pièce moulée peut être enfoncée sur des tourillons porteurs (81) disposés sur le mécanisme de rail télescopique (8), et laquelle pièce moulée s'engage dans des ouvertures (46, 47) disposées sur les entretoises longitudinales (13, 14) lorsque la grille de support (2) est placée sur le mécanisme de rail télescopique (8).

20. Tablette de garde-manger selon la revendication 19,
**caractérisée en ce**
**que** les ouvertures (46, 47) situées d'un côté des entretoises longitudinales (13, 14) sont conçues sous la forme de trou rond, et sont conçues sous forme ovale ou de trou oblong de l'autre côté.

21. Tablette de garde-manger selon l'une ou plusieurs des revendications précédentes,
**caractérisée en ce**
**que** les entretoises longitudinales latérales (13, 14) de la grille de support (2) sont constituées par un profilé angulaire, de sorte que la zone angulaire dirigée vers l'extérieur forme un espace de réception (66) dans lequel une partie du mécanisme de rail télescopique (8) vient en prise.

22. Garde-manger destiné à la réception de bouteilles et d'autres récipients cylindriques, en particulier pour le stockage climatisé et/ou tempéré de bouteilles de vin, **caractérisé en ce que** l'appareil comporte au moins une tablette (9) présentant les caractéristiques selon l'une ou plusieurs des revendications 1 à 21.

23. Garde-manger selon la revendication 22,
**caractérisée en ce**
**que** le mécanisme de rail télescopique (8) fixé dans le garde-manger (1) est pourvu d'un dispositif de fermeture (19) pouvant être emboîté, lequel réalise la fixation du dispositif de fermeture (19) sur le mécanisme de rail télescopique (8) ou sur la paroi intérieure du garde-manger (1) au moyen d'éléments d'assemblage ou d'éléments d'assemblage encliquetables ou d'éléments de maintien coopérant par force magnétique.
